# EUROPÄISCHE PATENTSCHRIFT

(11) **EP 4 624 692 B1**
(45) Veröffentlichungstag und Bekanntmachung des Hinweises auf die Patenterteilung: **10.06.2026**
(21) Anmeldenummer: 24167597.4
(22) Anmeldetag: 28.03.2024
(51) Int. Cl.: E04B 1/48

(54) **VORRICHTUNG ZUM VERBINDEN VON ZWEI DURCH EINE FUGE GETRENNTEN BAUTEILEN**
DEVICE FOR CONNECTING TWO COMPONENTS SEPARATED BY A JOINT
DISPOSITIF POUR RELIER DEUX PIÈCES SÉPARÉES PAR UN JOINT

(43) Veröffentlichungstag der Anmeldung: 01.10.2025
(73) Patentinhaber: Gravis AG, 3186 Düdingen (CH)
(72) Erfinder: Lips, Stefan, 3052 Zollikofen (CH)
(74) Vertreter: Keller Schneider Patent- und Markenanwälte AG

(56) Entgegenhaltungen:
- EP-A1- 0 059 171
- EP-A1- 0 773 324
- DE-A1- 19 700 765

## Beschreibung

### Technisches Gebiet

Die Erfindung betrifft eine Vorrichtung zum Verbinden von zwei durch eine Fuge getrennten Bauteilen, insbesondere Betonbauteilen, die zur Aufnahme von Querkräften geeignet ist, beinhaltend ein Dornteil umfassend einen Dorn mit einem ersten Bereich welcher im zweiten Bauteil einsetzbar ist, und ein Hülsenteil mit einer Hülse die im ersten Bauteil einsetzbar ist, wobei die Hülse eine Einführöffnung und einen daran anschliessenden Aufnahmebereich aufweist und derart ausgelegt ist, dass ein zweiter Bereich des Dorns im Aufnahmebereich der Hülse aufgenommen werden kann. Ein weiterer Aspekt bezieht sich auf ein Verfahren zur Herstellung eines entsprechenden Dornteils und/oder Hülsenteils sowie die Verwendung der Vorrichtung zur Aufnahme von Querkräften bei zwei durch eine Fuge getrennten Bauteilen, insbesondere Betonbauteilen. Zudem betrifft die Erfindung eine Anordnung umfassend zwei durch eine Fuge getrennten Bauteile, insbesondere Betonbauteile, welche über eine entsprechende Vorrichtung verbunden sind.

### Stand der Technik

Im Hoch- und Tiefbau ist es üblich, Bauteile, die aus Beton bestehen, miteinander zu verbinden. Hierzu ist es erforderlich, zwischen den zu verbindenden Bauteilen Fugen vorzusehen. Über diese Fugen werden Dehnungen der Bauteile bei Temperaturschwankungen sowie Schwind- und Kriecheinflüsse ausgeglichen. Die Bauteile sollen aber so miteinander verbunden werden, dass die Querkräfte zwischen den Bauteilen übertragen werden können. Hierbei eignen sich insbesondere Dorn-Hülsen-Verbindungen, die in vielfacher Weise bekannt sind. Über diese Dorn-Hülsen-Verbindung können die zwischen den Bauteilen auftretenden Querkräfte optimal übertragen werden, der jeweilige Dorn ist in der entsprechenden Hülse aber längsverschiebbar gehalten, so dass die Dehnungen der Bauteile ausgeglichen werden können.

Bei derartigen Verbindungen von Bauteilen wirken insbesondere am Fugenrand hohe Belastungen auf die Dorn-Hülsen-Verbindung. Insbesondere wird der Beton, der den Dorn und die Hülse in diesen Bereichen umgibt, sehr stark belastet. Um zu vermeiden, dass in diesen Bereichen, die die höchsten Belastungsspitzen ausweisen, der Beton am Fugenrand ausbrechen kann, sind der Dorn und die Hülse in diesem Bereich jeweils mit Verstärkungselementen ausgestattet. Mit diesen vorzugsweise aus Stahl ausgebildeten Verstärkungselementen soll erreicht werden, dass die auf den Bauteil zu übertragenden Kräfte möglichst verteilt über einen grösseren Bereich in die verbundenen Bauteile eingeleitet werden. Dadurch kann der Bruchwiderstand des Betons in diesen Bereichen verbessert werden.

In diesem Zusammenhang beschriebt z.B. die Patentschrift EP 3 339 525 A1 (F.J. Aschwanden AG) eine Vorrichtung bei welcher der Dorn und die Hülse mit Verstärkungselementen versehen sind, die jeweils eine gegen die Fuge gerichtete erste Platte aufweisen, an welcher an einander gegenüberliegenden Seiten Bügelelemente angebracht sind. Die jeweilige erste Platte und die an die erste Platte angrenzenden Bereiche der Verstärkungselemente sind zudem in ein plattenförmiges Element eingebettet, das aus einer hochfesten mörtelartigen Masse gebildet ist, welche die jeweilige erste Platte allseitig umschliesst. Obschon solche Vorrichtungen Querkräfte auf die Bauteile übertragen können, sind die Vorrichtungen relativ kompliziert im Aufbau, aufwändig in der Herstellung und entsprechend teuer. Dokument EP 0 773 324 A1 (F J ASCHWANDEN AG [CH]) offenbart eine Vorrichtung zum Verbinden von zwei durch eine Fuge getrennten Bauteilen umfassend alle Merkmale des Oberbegriffes des Anspruchs 1.

Andere in der Praxis verwendeten Dorn-Hülsen-Verbindungen, welche einfacher herstellbar sind, vermögen bezüglich Kraftübertragung und/oder der Vermeidung von Belastungsspitzen nicht vollständig zu überzeugen.

Es besteht daher nach wie vor Bedarf nach verbesserten Lösungen, welche die Nachteile von bekannten Dorn-Hülsen-Verbindungen zumindest teilweise überwinden.

### Darstellung der Erfindung

Aufgabe der vorliegenden Erfindung ist es daher, verbesserte Lösungen zum Verbinden von zwei durch eine Fuge getrennten Bauteilen, insbesondere Betonbauteilen, und zur Aufnahme von Querkräften zwischen den Bauteilen vorzuschlagen. Insbesondere sollen Lösungen bereitgestellt werden, welche die am Fugenrand der beiden Bauteile auftretenden Belastungen bestmöglich aufnehmen und in die Bauteile einzuleiten können. Zudem sollen die Lösungen möglichst einfach und kostengünstig herstellbar sein.

Die Lösung dieser Aufgabe ist durch die Merkmale der unabhängigen Ansprüche definiert.

Gemäss einem ersten Aspekt betrifft die Erfindung ein Vorrichtung zum Verbinden von zwei durch eine Fuge getrennten Bauteilen, insbesondere Betonbauteilen, die zur Aufnahme von Querkräften geeignet ist, beinhaltend ein Dornteil umfassend einen Dorn mit einem ersten Bereich welcher im zweiten Bauteil einsetzbar ist, und ein Hülsenteil mit einer Hülse die im ersten Bauteil einsetzbar ist, wobei die Hülse eine Einführöffnung und einen daran anschliessenden Aufnahmebereich aufweist und derart ausgelegt ist, dass ein zweiter Bereich des Dorns im Aufnahmebereich der Hülse aufgenommen werden kann;
wobei am Dorn ein dornseitiges Verstärkungselement angeordnet ist, das eine gegen die Fuge auszurichtende dornseitige Frontplatte aufweist, an welcher an wenigstens einer Kante ein dornseitiger Schenkel vorliegt, wobei der dornseitige Schenkel in einer Richtung vom zweiten Bereich des Dorns zum ersten Bereich des Dorns von der dornseitigen Frontplatte weg ragt; und wobei die dornseitige Frontplatte eine Öffnung aufweist, durch welche der Dorn hindurchgeführt ist;
und wobei an der Hülse ein hülsenseitiges Verstärkungselement angeordnet ist, das eine gegen die Fuge auszurichtende hülsenseitige Frontplatte aufweist, an welcher an wenigstens einer Kante ein hülsenseitiger Schenkel vorliegt, wobei der hülsenseitige Schenkel in einer Richtung von einer Einführöffnung zum Aufnahmebereich weg ragt; und wobei die hülsenseitige Frontplatte eine Öffnung aufweist, durch welche ein Bereich der Einführöffnung der Hülse hindurchgeführt ist;
wobei am dornseitigen Schenkel mindestens abschnittsweise ein entlang einer parallel zu einer Dornlängsachse verlaufenden Biegelinie umgebogener Kantenabschnitt vorliegt und/oder am hülsenseitigen Schenkel mindestens abschnittsweise ein entlang einer parallel zur einer Hülsenlängsachse verlaufenden Biegelinie umgebogener Kantenabschnitt vorliegt.

Im vorliegenden Zusammenhang ist unter der "Querrichtung" eine senkrecht zur Dornlängsachse und/oder Hülsenlängsachse stehende Richtung zu verstehen.

Die Bauteile bestehen insbesondere aus einer mineralischen Bindemittelzusammensetzung, insbesondere einer Mörtel- und/oder Betonzusammensetzung. Die erfindungsgemässe Vorrichtung zum Verbinden von zwei durch eine Fuge getrennten Bauteilen wird dabei während der Herstellung der Bauteile in die mineralische Bindemittelzusammensetzung eingegossen.

Eine mineralische Bindemittelzusammensetzung umfasst mindestens ein mineralisches Bindemittel und optional Aggregate und/oder ein oder mehrere Mörtel- und/oder Betonzusatzmittel.

Unter dem Ausdruck "mineralisches Bindemittel" ist insbesondere ein Bindemittel zu verstehen, welches in Anwesenheit von Wasser in einer Hydratationsreaktion zu festen Hydraten oder Hydratphasen reagiert. Dies kann beispielsweise ein hydraulisches Bindemittel (z.B. Zement oder hydraulischer Kalk), ein latent hydraulisches Bindemittel (z.B. Schlacke), ein puzzolanisches Bindemittel (z.B. Flugasche) oder ein nicht hydraulisches Bindemittel (Gips oder Weisskalk) sein. Insbesondere enthält das mineralische Bindemittel oder die Bindemittelzusammensetzung ein hydraulisches Bindemittel, bevorzugt Zement. Besonders bevorzugt ist ein Zement mit einem Zementklinkeranteil von ≥ 35 Gew.-%. Insbesondere ist der Zement vom Typ CEM I, II, II, IV oder V (gemäss Norm EN 197-1).

In einer weiteren bevorzugten Ausführungsform enthält die mineralische Bindemittelzusammensetzung zusätzlich feste Aggregate, insbesondere Kies, Sand und/oder Gesteinskörnungen. Entsprechende Bindemittelzusammensetzungen können beispielsweise als Mörtelmischungen oder Betonmischungen eingesetzt werden. Insbesondere enthält die Bindemittelzusammensetzung zusätzlich Wasser, wobei ein Gewichtsverhältnis von Wasser zu mineralischem Bindemittel bevorzugt im Bereich von 0.25 - 0.8, insbesondere 0.3 - 0.6, bevorzugt 0.35 - 0.5, liegt. Derartige Bindemittelzusammensetzungen lassen sich als Mörtelmischungen oder Betonmischungen direkt verarbeiten.

Ebenso kann es vorteilhaft sein, wenn in der mineralischen Bindemittelzusammensetzung des Weiteren wenigstens ein Zusatzmittel, insbesondere ein Betonzusatzmittel und/oder ein Mörtelzusatzmittel, enthalten ist. Das wenigstens eine Zusatzmittel umfasst insbesondere einen Entschäumer, einen Farbstoff, ein Konservierungsmittel, einen Verflüssiger, ein Fliessmittel, einen Verzögerer, einen Luftporenbildner, einen Schwindreduzierer und/oder einen Korrosionsinhibitor oder Kombinationen davon.

Es hat sich gezeigt, dass der am dornseitigen Schenkel vorliegende umgebogene Kantenabschnitt bzw. der am hülsenseitigen Schenkel vorliegende umgebogene Kantenabschnitt die dorn- bzw. hülsenseitigen Verstärkungselemente massiv verbessern. Einerseits wird die mechanische Stabilität der Schenkel und damit der Verstärkungselemente insgesamt erhöht. Damit wir eine hohe Formstabilität des Dornteils bzw. des Hülsenteils auch bei hohen Querkräften erreicht. Andererseits wird durch den umgebogenen Kantenabschnitt zugleich die Einbettung der Verstärkungselemente in den Betonbauteilen verbessert, da ein zusätzlicher Formschluss zwischen dem jeweiligen umgebogenen Kantenabschnitt und der darum herum gegossenen Bindemittelmasse geschaffen wird.

Insgesamt wird durch die erfindungsgemässe Struktur eine optimalere Kraftübertragung erreicht und punktuelle Belastungsspitzen können reduziert oder vermieden werden, so dass ein Ausbrechen am Fugenrand auch bei hohen Querbelastungen vermieden werden kann.

Weiter kann die erfindungsgemässe Struktur der Verstärkungselemente mit Frontplatte, Schenkel und umgebogenem Kantenabschnitt beispielsweise aus einem einstückigen Blech rein durch Umbiegen hergestellt werden. Dies vereinfacht die Herstellung und reduziert die Kosten erheblich, ohne dass Abstriche bezüglich Kraftübertragung und der Vermeidung von Belastungsspitzen gemacht werden müssen.

Im Speziellen liegt in einem durch die dornseitige Frontplatte und den wenigstens einen dornseitigen Schenkel begrenzten Bereich vor dem Einsetzen in das zweite Bauteil ein Freiraum vor, welcher von aussen zugänglich ist, so dass er mit Bindemittelzusammensetzung, z.B. Beton, ausgefüllt werden kann; und/oder in einem durch die hülsenseitige Frontplatte und den wenigstens einen hülsenseitigen Schenkel begrenzten Bereich liegt vor dem Einsetzen in das erste Bauteil ein Freiraum vor, welcher von aussen zugänglich ist, so dass er mit Bindemittelzusammensetzung ausgefüllt werden kann. Mit anderen Worten durchdringt die mineralische Bindemittelzusammensetzung in diesem Fall das Verstärkungselement in eingebautem Zustand.

Gemäss einer bevorzugten Ausführungsform liegt am dornseitigen Schenkel an einer dem umgebogenen Kantenabschnitt gegenüberliegenden Seite des Schenkels wenigstens abschnittsweise ein weiterer entlang einer weiteren parallel zur Dornlängsachse verlaufenden Biegelinie umgebogener Kantenabschnitt vor und/oder am hülsenseitigen Schenkel liegt an einer dem umgebogenen Kantenabschnitt gegenüberliegenden Seite des hülsenseitigen Schenkels wenigstens abschnittsweise ein weiterer entlang einer weiteren parallel zur Hülsenlängsachse verlaufenden Biegelinie umgebogener Kantenabschnitt vor.

Mit anderen Worten liegen damit am dornseitigen Schenkel und/oder am hülsenseitigen Schenkel an gegenüberliegenden Seiten der Schenkel wenigstens abschnittsweise umgebogene Kantenabschnitte vor.

Weiter bevorzugt weisst die die dornseitige Frontplatte an einer weiteren und der wenigstens einen Kante gegenüberliegenden Kante einen weiteren dornseitigen Schenkel auf, welcher in einer Richtung vom zweiten Bereich des Dorns zum ersten Bereich des Dorns von der dornseitigen Frontplatte weg ragt; und/oder die hülsenseitige Frontplatte weisst an einer weiteren und der wenigstens einen Kante gegenüberliegenden Kante einen weiteren hülsenseitigen Schenkel auf, welcher in einer Richtung von der Einführöffnung zum Aufnahmebereich weg ragt.

In diesem Fall verfügt das dornseitige und/oder hülsenseitige Verstärkungselement an der jeweiligen Frontplatte über zwei gegenüberliegende Schenkel.

Am weiteren dornseitigen Schenkel liegt bevorzugt mindestens abschnittsweise ein entlang einer parallel zu einer Dornlängsachse verlaufenden Biegelinie umgebogener Kantenabschnitt vor und/oder am hülsenseitigen Schenkel liegt mindestens abschnittsweise ein entlang einer parallel zur einer Hülsenlängsachse verlaufenden Biegelinie umgebogener Kantenabschnitt vor.

Dies bedeutet, dass an beiden dornseitigen Schenkeln und/oder an beiden hülsenseitigen Schenkeln jeweils mindestens abschnittsweise je mindestens ein umgebogener Kantenabschnitt vorhanden ist.

Weiter bevorzugt liegt am weiteren dornseitigen Schenkel an einer dem umgebogenen Kantenabschnitt gegenüberliegenden Seite des weiteren dornseitigen Schenkels mindestens abschnittsweise ein weiterer entlang einer weiteren parallel zur Dornlängsachse verlaufenden Biegelinie umgebogener Kantenabschnitt vor; und/oder am weiteren hülsenseitigen Schenkel liegt an einer dem umgebogenen Kantenabschnitt gegenüberliegenden Seite des weiteren hülsenseitigen Schenkels mindestens abschnittsweise ein weiterer entlang einer weiteren parallel zur Hülsenlängsachse verlaufenden Biegelinie umgebogener Kantenabschnitt vor.

Mit anderen Worten liegt in dieser Ausführungsform am zusätzlichen dornseitigen Schenkel und/oder zusätzlichen hülsenseitigen Schenkel an gegenüberliegenden Seiten der Schenkel wenigstens abschnittsweise je ein umgebogener Kantenabschnitt vorliegt.

Durch die vorstehend genannten zusätzlichen Schenkel und/oder zusätzlichen Kantenabschnitte kommen die vorstehen genannten Vorteile noch stärker zum Tragen.

Gemäss einer weiteren bevorzugten Ausführungsform sind die beiden dornseitigen Schenkel im Wesentlichen baugleich und/oder die beiden hülsenseitigen Schenkel sind im Wesentlichen baugleich.

Weiter bevorzugt sind die beiden dornseitigen Schenkel und/oder die beiden hülsenseitigen Schenkel planparallel zueinander ausgerichtet.

Im Besonderen bilden die beiden hülsenseitigen Schenkel und die hülsenseitige Frontplatte eine U-Form und/oder die beiden dornseitigen Schenkel und die dornseitige Frontplatte bilden eine U-Form.

Der zumindest eine hülsenseitige Schenkel, insbesondere beide hülsenseitigen Schenkel, stehen bevorzugt senkrecht zur hülsenseitige Frontplatte und/oder der zumindest eine dornseitige Schenkel, insbesondere beide dornseitigen Schenkel, stehen bevorzugt senkrecht zur dornseitigen Frontplatte.

Die dornseitige Frontplatte und/oder die hülsenseitige Frontplatte sind bevorzugt rechteckförmig und eben.

Bevorzugt weist der zumindest eine hülsenseitige Schenkel, insbesondere beide hülsenseitigen Schenkel, einen rechteckförmigen Zentralbereich auf und/oder der zumindest eine dornseitige Schenkel, insbesondere beide dornseitigen Schenkel, weisen einen rechteckförmigen Zentralbereich auf. Der bzw. die Zentralbereiche sind im Besonderen ebene Bereiche.

Weiter bevorzugt sind der oder die umgebogenen Kantenabschnitt(e) jeweils als flächige Bereiche, insbesondere rechteckförmige Bereiche, ausgebildet, welche in einem schiefen Winkel, insbesondere in einem Winkel von 5 - 90°, im Speziellen 25 - 65°, vom Zentralbereich absteht bzw. abstehen.

Insbesondere sind der oder die flächigen Bereich(e) jeweils eben.

Ein Flächeninhalt eines flächigen Bereichs entspricht insbesondere jeweils 2 - 40%, insbesondere 5 - 25%, des Flächeninhalts des Zentralbereichs.

Der flächige Bereich des wenigstens einen umgebogenen Kantenabschnitts am wenigstens einen dornseitigen Schenkel liegt bevorzugt in einer geometrischen Ebene, welche die dornseitige Frontplatte schneidet; und/oder der flächige Bereich des wenigstens einen umgebogenen Kantenabschnitts am wenigstens einen hülsenseitigen Schenkel liegt bevorzugt in einer geometrischen Ebene liegt, welche die hülsenseitige Frontplatte schneidet.

Damit ragen der oder die umgebogenen Kantenabschnitt(e) schräg von der Dorn- oder Hülsenlängsachse weg. Damit wird eine Besonders ausgeprägte Stabilisierung der Verstärkungselemente erreicht.

In einer anderen Ausführungsform kann der flächige Bereich des wenigstens einen umgebogenen Kantenabschnitts am wenigstens einen dornseitigen Schenkel aber auch in einer geometrischen Ebene liegen, welche die dornseitige Frontplatte nicht schneidet; und/oder der flächige Bereich des wenigstens einen umgebogenen Kantenabschnitts am wenigstens einen hülsenseitigen Schenkel liegt in einer geometrischen Ebene, welche die hülsenseitige Frontplatte nicht schneidet.

Es können auch gemischte Anordnungen der flächigen Bereiche vorliegen.

Weiter ist es bevorzugt, wenn alle dornseitigen flächigen Bereich der umgebogenen Kantenabschnitte in geometrischen Ebenen liegen, welche die dornseitige Frontplatte schneiden; und/oder wenn alle hülsenseitigen flächigen Bereich der umgebogenen Kantenabschnitte in geometrischen Ebenen liegen, welche die hülsenseitige Frontplatte schneiden.

Der umgebogene Kantenabschnitt oder die umgebogenen Kantenabschnitte erstrecken sich vorzugsweise jeweils über mindestens 50%, insbesondere mindestens 75%, im Speziellen mindestens 90%, im Besonderen 100%, der Länge des zugehörigen Schenkels in Richtung der Dornlängsachse bzw. der Hülsenlängsachse.

Je länger die umgebogenen Kantenabschnitte sind, desto besser kommen die erfindungsgemässe Vorteile zur Geltung.

Gemäss einer weiteren bevorzugten Ausführungsform ist am wenigstens einen hülsenseitigen Schenkel in einem von der hülsenseitige Frontplatte abgewandten Bereich, insbesondere an einer Rückkante des hülsenseitigen Schenkels, eine Rückenplatte angeordnet, welche in einer Richtung senkrecht zur Hülsenlängsachse vom hülsenseitigen Schenkel weg ragt, wobei bevorzugt die Hülse durch eine Öffnung in der hülsenseitigen Rückenplatte hindurch geführt ist und/oder am wenigstens einen dornseitigen Schenkel ist in einem von der dornseitigen Frontplatte abgewandten Bereich, insbesondere an einer Rückkante des dornseitigen Schenkels, eine dornseitige Rückenplatte angeordnet ist, welche in einer Richtung senkrecht zur Dornlängsachse vom dornseitigen Schenkel weg ragt, wobei bevorzugt der erste Bereich des Dorns durch eine Öffnung in der dornseitigen Rückplatte hindurch geführt ist.

Damit lassen sich die Hülse und/oder der Dorn zusätzlich im jeweiligen Verstärkungselement verankern, insbesondere durch Formschluss. Dies verbessert die Wirkung der Verstärkungselemente zusätzliche und sorgt im Besonderen für eine noch stabilere Konstruktion der Vorrichtung zum Verbinden von zwei durch eine Fuge getrennten Bauteilen.

Besonders bevorzugt sind die beiden hülsenseitigen Schenkel in einem von der hülsenseitige Frontplatte abgewandten Bereich durch ein Verbindungselement, insbesondere die hülsenseitige Rückplatte, verbunden sind und/oder die beiden dornseitigen Schenkel sind in einem von der dornseitigen Frontplatte abgewandten Bereich durch ein dornseitiges Verbindungselement, insbesondere die dornseitige Rückenplatte, verbunden.

Zusätzlich oder anstelle der Rückenplatte(n) können andere Verbindungselemente vorgesehen sein, wie z.B. profilförmige Verbindungselemente und/oder Verbindungsachsen.

Speziell bevorzugt ist die hülsenseitige Rückenplatte formschlüssig mit dem wenigstens einen hülsenseitigen Schenkel, insbesondere mit beiden hülsenseitigen Schenkeln, verbunden; und/oder die dornseitige Rückenplatte ist formschlüssig mit dem wenigstens einen dornseitigen Schenkel, insbesondere mit beiden dornseitigen Schenkeln, verbunden.

Eine solche Ausführungsform ermöglicht es beispielsweise, die Rückenplatte(n) auf die Schenkel aufzustecken und bei Bedarf anschliessend zu fixieren, z.B. durch eine Ratsverbindung und/oder eine stoffschlüssiges heften.

Beispielsweis liegen an dem wenigstens einen dornseitigen Schenkel, insbesondere an beiden dornseitigen Schenkeln, ein, insbesondere zwei oder mehr, von den Schenkeln in einer von der dornseitigen Frontplatte wegragenden Richtung Vorsprünge vor, welche in entsprechende Ausnehmungen in der dornseitigen Rückenplatte eingreifen und/oder durch diese hindurchragen; und/oder an dem wenigstens einen hülsenseitigen Schenkel, insbesondere an beiden hülsenseitigen Schenkeln, liegen ein, insbesondere zwei oder mehr, von den Schenkeln in einer von der hülsenseitigen Frontplatte wegragenden Richtung Vorsprünge vor, welche in entsprechende Ausnehmungen in der hülsenseitigen Rückenplatte eingreifen und/oder durch diese hindurchragen.

Dies stellt eine besonders bevorzugte Verbindung zwischen den Schenkeln und der Rückenplatte(n) dar.

Die hülsenseitige Rückenplatte, die dornseitige Rückenplatte und/oder das Verbindungselement sind in einer weiteren bevorzugten Ausführungsform zusätzlich zur formschlüssigen Verbindung stoffschlüssig, insbesondere durch Verschweissen, mit dem oder den jeweiligen Schenkel(n) verbunden.

Weiter ist es bevorzugt, wenn der Dorn zusätzlich stoffschlüssig, insbesondere durch Verschweissen, mit der dornseitigen Frontplatte und/oder der dornseitigen Rückenplatte verbunden ist; und/oder wenn die Hülse zusätzlich stoffschlüssig, insbesondere durch Verschweissen, mit der hülsenseitigen Frontplatte und/oder hülsenseitigen Rückenplatte verbunden ist.

Durch die zusätzlichen stoffschlüssigen Verbindungen werden die formschlüssigen Verbindungen zusätzlich stabilisiert. Dies ist insbesondere beim Einbau der Vorrichtung zum Verbinden von zwei durch eine Fuge getrennten Bauteilen vorteilhaft, da das Risiko reduziert werden kann, dass durch die beim Vergiessen wirkenden Drücke einzelne Komponenten wie z.B. Dorn, Hülse und/oder Rückplatten relativ zu den übrigen Komponenten der erfindungsgemässen Vorrichtung verschoben werden. Zwingend notwendig sind solche stoffschlüssigen Verbindungen aber nicht.

Bei einer weiteren vorteilhaften Ausführungsform weist die hülsenseitige Rückenplatte, die dornseitige Rückenplatte und/oder das Verbindungselement ein oder mehrere Durchbrüche auf, über welche(n) sich der Dorn und/oder die Hülse mit Drittelementen, insbesondere Armierungen und/oder Schalungen, kraft- und/oder formschlüssig verbinden lässt.

Damit lässt sich die erfindungsgemässe Vorrichtung zum Verbinden von zwei durch eine Fuge getrennten Bauteilen vor dem Vergiessen in einer definierten Position in einfacher aber sicheren Art und Weise fixieren. Dadurch kann verhindert werden, dass sich die erfindungsgemässe Vorrichtung beim anschliessenden Vergiessen bewegt und in einer falschen Position oder Ausrichtung eingegossen wird.

Als Verbindungselemente können z.B. Drähte, Schrauben, Nägel und/oder Klammern verwendet werden. Besonders geeignet sind Drähte.

Gemäss einer weiteren vorteilhaften Ausführungsform liegen an der dornseitigen Frontplatte ein oder mehrere Flansche vor, welche sich von einer Kante der dornseitigen Frontplatte, welche keinen Schenkel trägt, in einer Richtung vom zweiten Bereich des Dorns zum ersten Bereich des Dorns von der dornseitigen Frontplatte weg ragt; und/oder an der hülsenseitigen Frontplatte liegen ein oder mehrere Flansche vor, welche sich von einer Kante der hülsenseitigen Frontplatte, welche keinen Schenkel trägt, in einer Richtung von einer Einführöffnung zum Aufnahmebereich weg ragt.

Insbesondere sind die Flansche rechteckförmig und im Speziellen eben ausgestaltet.

Durch solche Flansche können insbesondere die Frontplatten zusätzlich stabilisiert werden und die erfindungsgemässe Vorrichtung kann im Bereich der stirnseitigen Enden der Bauteile auf einer grösseren Fläche eingegossen werden. Dies stabilisiert die Verbindung zusätzlich.

Besonders bevorzugt sind die dornseitige Frontplatte und der wenigstens eine dornseitige Schenkel, insbesondere beide dornseitigen Schenkel, mit dem wenigstens einen umgebogenen Kantenabschnitt, insbesondere mit beiden umgebogenen Kantenabschnitten, und allenfalls der oder die Flansche, aus einem einstückigen plattenförmigen Element durch Umbiegen erhältlich oder erhalten worden; und/oder die hülsenseitige Frontplatte und der wenigstens eine hülsenseitige Schenkel, insbesondere beide hülsenseitigen Schenkel, mit dem wenigstens einen umgebogenen Kantenabschnitt, insbesondere mit beiden umgebogenen Kantenabschnitten, und allenfalls der oder die Flansche, sind aus einem einstückigen plattenförmigen Element durch Umbiegen erhältlich oder erhalten worden.

Solche Vorrichtungen lassen sich besonders effizient herstellen und weisen dennoch eine äusserst hohe Stabilität auf.

Insbesondere gibt es bei der erfindungsgemässen Vorrichtung zwischen der dornseitige Frontplatte und dem wenigstens einen dornseitige Schenkel, insbesondere den beiden dornseitigen Schenkeln, keine Schweissverbindung, keine formschlüssige Verbindung und/oder keine kraftschlüssige Verbindung; und/oder es gibt zwischen der hülsenseitigen Frontplatte und dem wenigstens einen hülsenseitigen Schenkel, insbesondere den beiden hülsenseitigen Schenkeln, keine Schweissverbindung, keine formschlüssige Verbindung und/oder keine kraftschlüssige Verbindung.

Ein weiterer Aspekt der vorliegenden Erfindung betrifft ein Verfahren zur Herstellung eines Dornteils und/oder eines Hülsenteils wie vorstehend beschrieben, umfassend die Schritte:
a) Bereitstellen eines plattenförmigen Elements, insbesondere aus Metall, bevorzugt aus Stahl, welches die Form einer ebenen Abwicklung umfassend zumindest den Frontplattenbereich, einen Schenkelbereich mit einem Zentralbereich und einen umzubiegenden Kantenabschnittsbereich des dornseitigen Verstärkungselements und/oder des hülsenseitigen Verstärkungselements aufweist;
b) Umbiegen des plattenförmigen Elements zwischen dem Frontplattenbereich und einem Schenkelbereich;
c) Umbiegen des plattenförmigen Elements zwischen dem Zentralbereich und einem umzubiegenden Kantenabschnittsbereich;
d) Einsetzen eines Dorns in eine Öffnung im Frontplattenbereich und/oder Einsetzen einer Hülse in eine Öffnung im Frontplattenbereich und optional stoffschlüssiges Fixieren des Dorns und/oder der Hülse in der jeweiligen Öffnung;
e) Optional, anbringen der Rückenplatte, insbesondere durch kraft- und/oder formschlüssiges Verbinden.

Insbesondere hat das in Schritt a) verwendete plattenförmigen Element die Form einer ebenen Abwicklung umfassend zwei Schenkelbereiche und in Schritt b) erfolgen Umbiegung zwischen Frontplattenbereich und beiden Schenkelbereichen.

Insbesondere hat das in Schritt a) verwendete plattenförmigen Element die Form einer ebenen Abwicklung umfassend an jedem Schenkelbereich an gegenüberliegenden

Seiten des Zentralbereichs je einen umzubiegenden Kantenabschnittsbereich und in Schritt b) erfolgen Umbiegungen zwischen dem Zentralbereich und beiden umzubiegenden Kantenabschnittsbereich.

Die Biegelinien der Umbiegungen in den Schritten b) und c) stehen im Besonderen senkrecht zueinander.

Das plattenförmige Element weist im Besonderen eine konstante Dicke von z.B. 2 - 5 mm auf.

Im Besonderen wird das plattenförmige Element in Schritt a) durch Schneiden, insbesondere Laserscheidern, bereitgestellt. Als Ausgangsmaterial wird beispielsweise ein Blech, insbesondere ein Stahlblech, verwendet.

Weiter bevorzugt umfasst das plattenförmige Element die Form einer ebenen Abwicklung aufweist, welche umfasst:
- zwei an gegenüberliegenden Seiten des Frontplattenbereichs angrenzende Schenkelbereiche, wobei jeder Schenkelbereich zumindest ein, bevorzugt zwei gegenüberliegende, umzubiegende Kantenbereiche aufweist und/oder
- einen oder zwei an den Frontplattenbereich angrenzende Flanschbereiche;
und wobei in Schritt b) Umbiegungen zwischen diesen Bereichen erfolgen.

Ein zusätzlicher Aspekt der vorliegenden Erfindung betrifft eine Anordnung umfassend zwei durch eine Fuge getrennten Bauteile, insbesondere Betonbauteile, sowie eine Vorrichtung wie sie vorstehend beschrieben ist, wobei der Hülsenteil im ersten Bauteil eingesetzt ist, der Dornteil im zweiten Bauteil eingesetzt ist und der zweite Bereich des Dorns im Aufnahmebereich der Hülse aufgenommen ist.

Die beiden Frontplatten des Dornteils und des Hülsenteils sind dabei insbesondere planparallel zueinander ausgerichtet sind und im Speziellen weisen die beiden Frontplatten einen Abstand von 0.1 - 10 cm, insbesondere 0.5 - 5 cm, auf.

In der Anordnung ragt der Dorn bevorzugt derart in die Hülse bzw. der Dorn liegt derart in der Hülse vor, dass eine Übertragung von Querkräften zwischen den Bauteilen ermöglicht wird, während eine Kompensation von Längenveränderungen in Richtung der Dorn- bzw. Hülsenlängsachse der Bauteile gewährleistet ist.

In einem weiteren Aspekt bezieht sich die vorliegende Erfindung auf die Verwendung einer Vorrichtung wie sie vorstehend beschrieben ist zur Aufnahme von Querkräften bei zwei durch eine Fuge getrennten Bauteilen, insbesondere Betonbauteilen. Dabei ragt der Dorn bevorzugt derart in die Hülse bzw. liegt derart in dieser vor, dass eine Übertragung von Querkräften und zugleich eine Kompensation von Längenveränderungen in Richtung der Dorn- bzw. Hülsenlängsachse gewährleistet.

Mit anderen Worten ist der Dorn in der vorstehend beschriebenen Anordnung und/oder der vorstehend beschriebenen Verwendung längsverschiebbar in der Hülse aufgenommen.

Aus der nachfolgenden Detailbeschreibung und der Gesamtheit der Patentansprüche ergeben sich weitere vorteilhafte Ausführungsformen und Merkmalskombinationen der Erfindung.

### Kurze Beschreibung der Zeichnungen

Die zur Erläuterung des Ausführungsbeispiels verwendeten Zeichnungen zeigen:
- Fig. 1: Eine perspektivische Ansicht einer erfindungsgemässen Vorrichtung zum Verbinden von zwei durch eine Fuge getrennten Bauteilen die zur Aufnahme von Querkräften geeignet ist, wobei die Vorrichtung ein Dornteil (links in Fig. 1) und ein damit zusammenwirkendes Hülsenteil (rechts in Fig. 1) umfasst;
- Fig. 2: Eine Aufsicht auf das Dornteil aus Fig. 1 auf die der Fuge zuzuwendenden Seite;
- Fig. 3: Eine Seitenansicht des Dornteils aus Fig. 1;
- Fig. 4: Eine schematische Darstellung der Vorrichtung aus Fig. 1, welche in zwei durch eine Fuge getrennte Betonbauteile eingebaut ist. Das Dornteil ist dabei im linken Bauteil und das Hülsenteil im rechten Bauteil eingegossen. Der Dorn ragt in die Hülse und ermöglicht so die Übertragung von Querkräften während eine Kompensation von Längenveränderungen in Richtung der Dorn- bzw. Hülsenlängsachse gewährleistet bleibt;
- Fig. 5: Ein plattenförmiges Element aus Stahl, welches nach Umbiegen entlang der unterbrochenen Linien zusammen mit dem Rückenplattenelement aus Fig. 6 zur Herstellung des Verstärkungselements der Vorrichtung aus Fig. 1 verwendet werden kann;
- Fig. 6: Ein Rückplattenelement zur Herstellung der Vorrichtung aus Fig. 1;
- Fig. 7: Einen massiven zylinderförmigen Dorn, welcher zusammen mit dem plattenförmigen Element aus Fig. 5 und dem Rückplattenelement aus Fig. 6 zum Dornteil aus Fig. 1 zusammengebaut werden kann.

Grundsätzlich sind in den Figuren gleiche Teile mit gleichen Bezugszeichen versehen.

### Wege zur Ausführung der Erfindung

Fig. 1 zeigt eine erfindungsgemässe Vorrichtung 1 zum Verbinden von zwei durch eine Fuge F getrennten Bauteilen B1, B2 die zur Aufnahme von Querkräften geeignet ist. Eine Darstellung der Vorrichtung 1 in eingebautem Zustand ist in Fig. 4 gezeigt.

In Fig.1 links gezeigt ist ein Dornteil 100 der Vorrichtung 1 mit einem zylinderförmigen Dorn 101 mit einer Dornlängsachse DL, dessen erster Bereich 101a im zweiten Bauteil B2 einsetzbar ist. Rechts in Fig. 1 ist ein Hülsenteil 200 der Vorrichtung 1 mit einer hohlzylindrischen Hülse 201 mit einer Hülsenlängsachse HL, die im ersten Bauteil B1 einsetzbar ist, gezeigt. Die Hülse 201 verfügt über eine Einführöffnung 201a und einen daran anschliessenden Aufnahmebereich 201b und ist derart ausgelegt, dass ein zweiter Bereich 101b des Dorns 101 im Aufnahmebereich 201b der Hülse 201 aufgenommen werden kann. In Fig. 2 ist der Dornteil 100 in einer Aufsicht auf die Frontplatte 110 gezeigt, während Fig. 3 den Dornteil 100 von der Seite zeigt.

Am Dorn 101 ist ein dornseitiges Verstärkungselement 102 angeordnet, das eine gegen die Fuge F auszurichtende rechteckförmige dornseitige Frontplatte 110 aufweist, an welcher an gegenüber liegenden Kanten 115, 116 (siehe Fig. 2) je ein dornseitiger Schenkel 120, 130 vorliegt. Die dornseitigen Schenkel 120, 130 ragen in einer Richtung vom zweiten Bereich des Dorns 101b zum ersten Bereich des Dorns 101a von der dornseitigen Frontplatte 110 weg.

Die dornseitige Frontplatte 110 weist eine Öffnung 110a aufweist, durch welche der Dorn 101 hindurchgeführt ist.

Die dornseitigen Schenkel 120, 130 weisen je einen rechteckförmigen, ebenen Zentralbereich 121, 131 auf. An gegenüberliegenden Seiten der Zentralbereiche 121, 131 liegen entlang von parallel zur Dornlängsachse verlaufenden Biegelinien 122, 124, 132, 134 umgebogene Kantenabschnitte 123, 125, 133, 135 in Form von rechteckförmigen flächigen Bereichen vor. Die Kantenabschnitte 123, 125, 133, 135 erstrecken sich entlang der gesamten Länge der Zentralbereiche 121, 131 in Richtung der Dornlängsachse.

Die beiden dornseitigen Schenkel 120, 130 sind im Wesentlichen baugleich. Zudem sind die dornseitigen Schenkel 120, 130 bzw. deren Zentralbereiche 121, 131 planparallel zueinander ausgerichtet und stehen senkrecht zur Frontplatte 110, so dass sie zusammen mit dieser eine U-Form bilden.

Die umgebogene rechteckförmige Kantenabschnitte 123, 125, 133, 135 stehen in einem schiefen Winkel W von beispielsweise 45° von den zugehörigen Zentralbereichen 121, 131 ab und die flächigen Bereiche der Kantenabschnitte 123, 125, 133, 135 liegen in geometrischen Ebenen E1, E2, die die dornseitige Frontplatte 110 schneiden (siehe Fig. 2).

Am den dornseitigen Schenkeln 120, 130 ist in einem von der dornseitigen Frontplatte 110 abgewandten Bereich an der Rückkante der dornseitigen Schenkel 120, 130, eine dornseitige Rückenplatte 140 angeordnet ist. Diese ragt in einer Richtung senkrecht zur Dornlängsachse von den dornseitigen Schenkeln 120, 130 weg und verbindet die beiden Schenkel am rückseitigen Ende.

An den beiden dornseitigen Schenkeln 120, 130 sind je zwei von den Schenkeln in einer von der dornseitigen Frontplatte 110 wegragenden Richtung Vorsprünge 126, 136 angeordnet, welche in entsprechende Ausnehmungen in der dornseitigen Rückenplatte 140 eingreifen und durch diese hindurchragen. Dadurch ist die Rückenplatte 140 formschlüssig mit den Schenkeln 120, 130 verbunden und fungiert als Verbindungselement zwischen den beiden Schenkeln.

Der erste Bereich 101a des Dorns 101 ist zudem durch eine kreisrunde Öffnung in der dornseitigen Rückplatte 140 hindurchgeführt, so dass er formschlüssig gehalten wird.

Der Dorn 101 ist im Bereich der Öffnungen 110a bevorzugt punktuell mit der Frontplatte 110 und der Rückenplatte verschweisst, so dass er beim Vergiessen des Dornteils nicht verrutscht. Aus dem gleichen Grund ist die Rückenplatte 140 bevorzugt im Bereich der Vorsprünge 126, 136 mit diesen verschweisst.

Die dornseitige Rückenplatte 140 weist zudem vier L-förmige Durchbrüche 141 auf, über welche sich das Dornteil 100 mit Drittelementen, insbesondere Armierungen und/oder Schalungen, kraft- und/oder formschlüssig verbinden lässt.

An der dornseitigen Frontplatte 110 liegen an gegenüberliegenden Kanten 111, 113 je ein Flansch 112, 114 vor, welche in der Richtung vom zweiten Bereich 101b des Dorns 101 zum ersten Bereich 101a des Dorns 100 von der dornseitigen Frontplatte weg ragen.

Da Hülsenteil 200 ist analog aufgebaut. Anstelle des Dorns 101 verfügt dieses jedoch über eine Hülse 201 mit einer Hülsenöffnung 201a und einem dahinter liegenden Aufnahmebereich 201b. Dieser ist derart dimensioniert, dass er den Dornteil 101b mit leichtem Spiel formschlüssig aufnehmen kann, so dass das Dornteil 101b im Aufnahmebereich 201b entlang der Hülsenlängsachse verschiebbar ist. Des weiteren verfügt das Hülsenteil 200 über zwei Flansche 212, 214, welche anders ausgestaltet sind als die Flansche 112, 114 am Dornteil 100. An den Flanschen 212, 214 sind zusätzliche L-förmige Profile angeordnet, deren eine Schenkel jeweils in der Ebene der Frontplatte 210 liegt. Die übrigen Bestandteile des Hülsenteils 200 entsprechen im Wesentlichen den korrespondierenden Bestandteilen des Dornteils 100 und sind mit um den Wert 100 erhöhten Bezugszeichen versehen.

Fig. 5 zeigt ein plattenförmiges Element 102' aus Stahl, welches zusammen mit dem Rückplattenelement 140' aus Fig. 6 zur Herstellung des Verstärkungselements 102 der Vorrichtung 1 aus Fig. 1 verwendet werden kann. Aus diesen beiden Elementen kann zusammen mit dem in Fig. 7 dargestellten Dornelement 101' das Dornteil 100 aus Fig. 1 hergestellt werden.

Das plattenförmige Element aus Fig. 5 102' verfügt über einen rechteckförmigen Frontplattenbereich 110', zwei rechteckförmige Schenkelbereiche 120', 130' mit je einem Zentralbereich 121', 131' und gegenüberliegenden umzubiegenden Kantenabschnittsbereichen 123', 125', 133', 135' und je zwei vom Frontplattenbereich 110' wegragenden, rechteckförmigen Vorsprungsbereiche 126', 136', sowie an den Frontplattenbereich 110' angrenzende und gegenüberliegende Flanschbereiche 112', 114'. Das plattenförmige Element besteht beispielsweise aus einem einstückigen Stahlblech mit konstanter Dicke von z.B. 2 - 5 mm.

Die unterbrochenen Linien stellen die Umbiegekanten 111', 113', 122', 124', 132', 134' bzw. nach dem Umbiegen die entsprechenden Kanten 111, 113, 122, 124, 132, 134 im Verstärkungselement 102 dar.

Im Zentrum der Frontplatte 110' ist zudem ein kreisrunder Durchbruch 110a' angeordnet, welcher zur Aufnahme des Dorns 101' (Fig. 7) ausgelegt ist.

Das in Fig. 6 abgebildete Rückplattenelement 140' verfügt über einen kreisrunden Durchbruch 140a', welcher zur Aufnahme des Dorns 101' (Fig. 7) ausgelegt ist. Weitere rechteckförmige Durchbrüche 140b', 140c' sind zur Aufnehme der Vorsprungsbereiche 126', 136' ausgelegt. Die L-förmigen Durchbrüche 141' ergeben im Dornteil 100 die Durchbrüche 141, über welche sich das Dornteil 100 mit Drittelementen, insbesondere Armierungen und/oder Schalungen, kraft- und/oder formschlüssig verbinden lässt.

Das plattenförmiges Element 102' und das Rückplattenelement 140' lassen sich beispielsweise durch Laserscheiden rasch und präzise herstellen.

Die Herstellung des Dornteils 100 aus Fig. 1 kann z.B. wie folgt erfolgen: Das plattenförmige Element 102' wird bereitgestellt und zwischen den verschiedenen Bereichen 110', 112', 114', 121', 123', 125', 131', 133', 135' an den Umbiegekanten 111', 113', 115', 116', 122', 124', 132', 134' umgebogen. An den Umbiegekanten 111', 113', 115', 116' erfolgt eine Umbiegung um 90°, während die Umbiegekanten 122', 124', 132', 134' beispielsweise um 45° nach oben aus der Blattebene heraus gebogen werden.

Anschliessend wird der Dorn 101' aus Fig. 7 in die Öffnungen 110a', 140a' eingesetzt und das Rückenplattenelement 140' aus Fig. 6 über die Vorsprungsbereiche 126', 136' geschoben. Dorn 101' und Rückenplattenelement 140' werden sodann durch Schweissen punktuell verbunden.

Damit ist der Dornteil 100 aus Fig. 1 fertiggestellt. Der Hülsenteil kann in einem analogen Verfahren hergestellt werden.

Die vorstehend beschriebenen Ausführungsformen sind lediglich als illustrative Beispiel zu verstehen, welche im Rahmen der Erfindung beliebig abgewandelt werden können.

So ist es beispielsweise möglich, die Rückenplatten 140, 240 und/oder die Vorsprünge 126, 136, 226, 236 weg zu lassen, an den Schenkeln 120, 130, 220, 230 kürzere und/oder anders geformte und/oder anders gebogene Bereiche 123, 125, 133, 135, 223, 225, 233, 235 vorzusehen und/oder jeweils nur einen Schenkel an den Frontplatten 110, 210 anzubringen.

Auch möglich ist es, das Dornteil 100 und das Hülsenteil 200 abgesehen von den durch Dorn und Hülse bedingten Unterschieden, zusätzlich unterschiedlich auszugestalten, beispielsweise mit einer unterschiedlichen Anzahl an Schenkeln und/oder umgebogenen Bereichen.

Zudem können die Flansche 112, 114, 212, 214 weggelassen und/oder eine andere Form aufweisen. Insbesondere können die Flansche auch in einem anderen Winkel zu den Frontplatten angebracht werden.

Zusammenfassend ist festzustellen, dass neuartige und besonders vorteilhafte Vorrichtungen zum Verbinden von zwei durch eine Fuge getrennten Bauteilen geschaffen wurden, welche zur Aufnahme von Querkräften geeignet sind.

## Patentansprüche

1. Vorrichtung (1) zum Verbinden von zwei durch eine Fuge (F) getrennten Bauteilen (B1, B2), insbesondere Betonbauteilen, die zur Aufnahme von Querkräften geeignet ist, beinhaltend ein Dornteil (100) umfassend einen Dorn (101) mit einem ersten Bereich (101a) welcher im zweiten Bauteil (B2) einsetzbar ist, und ein Hülsenteil (200) mit einer Hülse (201) die im ersten Bauteil (B1) einsetzbar ist, wobei die Hülse (201) eine Einführöffnung (201a) und einen daran anschliessenden Aufnahmebereich (201b) aufweist und derart ausgelegt ist, dass ein zweiter Bereich (101b) des Dorns (101) im Aufnahmebereich (201b) der Hülse (201) aufgenommen werden kann;
wobei am Dorn (101) ein dornseitiges Verstärkungselement (102) angeordnet ist, das eine gegen die Fuge (F) auszurichtende dornseitige Frontplatte (110) aufweist, an welcher an wenigstens einer Kante (115) ein dornseitiger Schenkel (120) vorliegt, wobei der dornseitige Schenkel (120) in einer Richtung vom zweiten Bereich (101b) des Dorns (101) zum ersten Bereich (101a) des Dorns (101) von der dornseitigen Frontplatte (110) weg ragt; und wobei die dornseitige Frontplatte (110) eine Öffnung (110a) aufweist, durch welche der Dorn (101) hindurchgeführt ist;
und wobei an der Hülse (201) ein hülsenseitiges Verstärkungselement (202) angeordnet ist, das eine gegen die Fuge (F) auszurichtende hülsenseitige Frontplatte (210) aufweist, an welcher an wenigstens einer Kante (215) ein hülsenseitiger Schenkel (220) vorliegt, wobei der hülsenseitige Schenkel (220) in einer Richtung von der Einführöffnung (201a) zum Aufnahmebereich (201b) weg ragt; und wobei die hülsenseitige Frontplatte (210) eine Öffnung aufweist, durch welche ein Bereich der Einführöffnung (201a) der Hülse hindurchgeführt ist;
**dadurch gekennzeichnet, dass**
am dornseitigen Schenkel (120) mindestens abschnittsweise ein entlang einer parallel zu einer Dornlängsachse (DL) verlaufenden Biegelinie (122) umgebogener Kantenabschnitt (123) vorliegt und/oder am hülsenseitigen Schenkel (220) ein entlang einer parallel zur einer Hülsenlängsachse (HL) verlaufenden Biegelinie (222) umgebogener Kantenabschnitt (223) vorliegt.

2. Vorrichtung nach Anspruch 1, **dadurch gekennzeichnet, dass** am dornseitigen Schenkel (120) an einer dem umgebogenen Kantenabschnitt (123) gegenüberliegenden Seite des Schenkels (120) wenigstens abschnittsweise ein weiterer entlang einer weiteren parallel zur Dornlängsachse (DL) verlaufenden Biegelinie (124) umgebogener Kantenabschnitt (125) vorliegt und/oder am hülsenseitigen Schenkel (220) an einer dem umgebogenen Kantenabschnitt (223) gegenüberliegenden Seite des hülsenseitigen Schenkels (220) wenigstens abschnittsweise ein weiterer entlang einer weiteren parallel zur Hülsenlängsachse (HL) verlaufenden Biegelinie (224) umgebogener Kantenabschnitt (225) vorliegt.

3. Vorrichtung nach einem der Ansprüche 1 - 2, **dadurch gekennzeichnet, dass** die dornseitige Frontplatte (110) an einer weiteren und der wenigstens einen Kante (115) gegenüberliegenden Kante (116) einen weiteren dornseitigen Schenkel (130) aufweist, welcher in einer Richtung vom zweiten Bereich (101b) des Dorns (101) zum ersten Bereich (101a) des Dorns (101) von der dornseitigen Frontplatte (110) weg ragt und/oder dass die hülsenseitige Frontplatte (210) an einer weiteren und der wenigstens einen Kante (215) gegenüberliegenden Kante (216) einen weiteren hülsenseitigen Schenkel (230) aufweist, welcher in einer Richtung von der Einführöffnung (201a) zum Aufnahmebereich (201b) weg ragt und
dass am weiteren dornseitigen Schenkel (130) mindestens abschnittsweise ein entlang einer parallel zu einer Dornlängsachse (DL) verlaufenden Biegelinie (132) umgebogener Kantenabschnitt (133) vorliegt und/oder am hülsenseitigen Schenkel (230) mindestens abschnittsweise ein entlang einer parallel zur einer Hülsenlängsachse (HL) verlaufenden Biegelinie (232) umgebogener Kantenabschnitt (233) vorliegt.

4. Vorrichtung nach Anspruch 3, **dadurch gekennzeichnet, dass** am weiteren dornseitigen Schenkel (130) an einer dem umgebogenen Kantenabschnitt (133) gegenüberliegenden Seite des weiteren dornseitigen Schenkels (130) mindestens abschnittsweise ein weiterer entlang einer weiteren parallel zur Dornlängsachse (DL) verlaufenden Biegelinie (134) umgebogener Kantenabschnitt (135) vorliegt und/oder am weiteren hülsenseitigen Schenkel (230) an einer dem umgebogenen Kantenabschnitt (233) gegenüberliegenden Seite des weiteren hülsenseitigen Schenkels (230) mindestens abschnittsweise ein weiterer entlang einer weiteren parallel zur Hülsenlängsachse (HL) verlaufenden Biegelinie (234) umgebogener Kantenabschnitt (235) vorliegt.

5. Vorrichtung nach einem der Ansprüche 3 - 4, **dadurch gekennzeichnet, dass** die beiden hülsenseitigen Schenkel (220, 230) und die hülsenseitige Frontplatte (210) eine U-Form bilden und/oder dass die beiden dornseitigen Schenkel (120, 130) und die dornseitige Frontplatte (110) eine U-Form bilden.

6. Vorrichtung nach einem der Ansprüche 1 - 5, **dadurch gekennzeichnet, dass** der zumindest eine dornseitige Schenkel (120), insbesondere beide dornseitigen Schenkel (120, 130), und/oder der zumindest eine hülsenseitige Schenkel (220), insbesondere beide hülsenseitigen Schenkel (220, 230), jeweils einen ebenen Zentralbereich (121, 131, 221, 231) aufweisen und der oder die umgebogenen Kantenabschnitt(e) (123, 125, 133, 135, 223, 225, 233, 235) jeweils als flächige Bereiche, insbesondere rechteckförmige Bereiche, ausgebildet sind, welche in einem schiefen Winkel (W), insbesondere in einem Winkel von 5 - 90°, im Speziellen 25 - 65°, vom Zentralbereich (121, 131, 221, 231) absteht bzw. abstehen.

7. Vorrichtung nach Anspruch 6, **dadurch gekennzeichnet, dass** der flächige Bereich des wenigstens einen umgebogenen Kantenabschnitts (123, 125, 133, 135) am wenigstens einen dornseitigen Schenkel (120, 130) in einer geometrischen Ebene (E1, E2) liegt, welche die dornseitige Frontplatte (110) schneidet; und/oder dass der flächige Bereich des wenigstens einen umgebogenen Kantenabschnitts (223, 225, 233, 235) am wenigstens einen hülsenseitigen Schenkel (220, 230) in einer geometrischen Ebene liegt, welche die hülsenseitige Frontplatte (210) schneidet.

8. Vorrichtung nach einem der Ansprüche 1 - 7, **dadurch gekennzeichnet, dass** der umgebogene Kantenabschnitt oder die umgebogenen Kantenabschnitte (123, 125, 133, 135, 223, 225, 233, 235) sich jeweils über mindestens 50%, insbesondere mindestens 75%, im Speziellen mindestens 90%, im Besonderen 100%, der Länge des zugehörigen Schenkels (120, 130, 220, 230) in Richtung der Dornlängsachse (DL) bzw. der Hülsenlängsachse (HL) erstrecken.

9. Vorrichtung nach einem der Ansprüche 1 - 8, **dadurch gekennzeichnet, dass** am wenigstens einen hülsenseitigen Schenkel (220) in einem von der hülsenseitige Frontplatte (210) abgewandten Bereich, insbesondere an einer Rückkante des hülsenseitigen Schenkels (210), eine Rückenplatte (240) angeordnet ist, welche in einer Richtung senkrecht zur Hülsenlängsachse (HL) vom hülsenseitigen Schenkel (220) weg ragt, wobei bevorzugt die Hülse (201) durch eine Öffnung in der hülsenseitigen Rückenplatte (240) hindurch geführt ist und/oder dass am wenigstens einen dornseitigen Schenkel (120) in einem von der dornseitigen Frontplatte (110) abgewandten Bereich, insbesondere an einer Rückkante des dornseitigen Schenkels (120), eine dornseitige Rückenplatte (140) angeordnet ist, welche in einer Richtung senkrecht zur Dornlängsachse (DL) vom dornseitigen Schenkel (120) weg ragt, wobei bevorzugt der erste Bereich des Dorns (101a) durch eine Öffnung in der dornseitigen Rückplatte (140) hindurch geführt ist.

10. Vorrichtung nach einem Anspruch 9, wobei die hülsenseitige Rückenplatte (240) formschlüssig mit dem wenigstens einen hülsenseitigen Schenkel (220), insbesondere mit beiden hülsenseitigen Schenkeln (220, 230), verbunden ist; und/oder dass die dornseitige Rückenplatte (140) formschlüssig mit dem wenigstens einen dornseitigen Schenkel (120), insbesondere mit beiden dornseitigen Schenkeln (120, 130), verbunden ist.

11. Vorrichtung nach einem der Ansprüche 1 - 10, **dadurch gekennzeichnet, dass** die hülsenseitige Rückenplatte (240), die dornseitige Rückenplatte (140) und/oder das Verbindungselement ein oder mehrere Durchbrüche (141, 242) aufweisen, über welche(n) sich das Dornteil (100) und/oder das Hülsenteil (200) mit Drittelementen, insbesondere Armierungen und/oder Schalungen, kraft- und/oder formschlüssig verbinden lässt.

12. Vorrichtung nach einem der Ansprüche 1 - 11, **dadurch gekennzeichnet, dass** die dornseitige Frontplatte (110) und des wenigstens eine dornseitigen Schenkels (120), insbesondere beide dornseitigen Schenkel (120, 130), mit dem wenigstens einen umgebogenen Kantenabschnitt (123), insbesondere mit beiden umgebogenen Kantenabschnitten (123, 125) aus einem einstückigen plattenförmigen Element (102') durch Umbiegen erhältlich sind oder erhalten wurden; und/oder dass die hülsenseitige Frontplatte (210) und der wenigstens eine hülsenseitige Schenkel (220), insbesondere beide hülsenseitigen Schenkel (220, 230), mit dem wenigstens einen umgebogenen Kantenabschnitt (223), insbesondere mit beiden umgebogenen Kantenabschnitten (223, 225), aus einem einstückigen plattenförmigen Element durch Umbiegen erhältlich sind oder erhalten wurden.

13. Verfahren zur Herstellung eines Dornteils (100) und/oder eines Hülsenteils (200) wie es in einem der Ansprüche 1 - 12 beschrieben ist, umfassend die Schritte:
a) Bereitstellen eines plattenförmigen Elements (102'), insbesondere aus Metall, bevorzugt aus Stahl, welches die Form einer ebenen Abwicklung umfassend zumindest den Frontplattenbereich (110'), einen Schenkelbereich (120') mit einem Zentralbereich (121') und einen umzubiegenden Kantenabschnittsbereich (123') des dornseitigen Verstärkungselements und/oder des hülsenseitigen Verstärkungselements aufweist;
b) Umbiegen des plattenförmigen Elements (102') zwischen dem Frontplattenbereich (110') und einem Schenkelbereich (120');
c) Umbiegen des plattenförmigen Elements (120') zwischen dem Zentralbereich (121') und einem umzubiegenden Kantenabschnittsbereich (123');
d) Einsetzen eines Dorns (101') in eine Öffnung (110a') im Frontplattenbereich und/oder einsetzen einer Hülse in eine Öffnung im Frontplattenbereich und optional stoffschlüssiges Fixieren des Dorns (101') und/oder der Hülse in der jeweiligen Öffnung;
e) Optional, anbringen der Rückenplatte (140'), insbesondere durch kraft- und/oder formschlüssiges Verbinden.

14. Anordnung umfassend zwei durch eine Fuge (F) getrennte Bauteile (B1, B2), insbesondere Betonbauteile, sowie eine Vorrichtung (1) nach einem der Ansprüche 1 - 12, wobei der Hülsenteil (200) im ersten Bauteil (B1) eingesetzt ist, der Dornteil (100) im zweiten Bauteil (B2) eingesetzt ist und der zweite Bereich (101b) des Dorns (101) im Aufnahmebereich (201b) der Hülse (201) aufgenommen ist.

15. Verwendung einer Vorrichtung (1) nach einem der Ansprüche 1 - 12 zur Aufnahme von Querkräften bei zwei durch eine Fuge (F) getrennten Bauteilen (B1, B2), insbesondere Betonbauteilen.

## Claims

1. Device (1) for connecting two construction components (B1, B2) separated by a joint (F), in particular concrete construction components, which is suitable for absorbing transverse forces, comprising a mandrel part (100) comprising a mandrel (101) with a first region (101a) which can be inserted in the second construction component (B2), and a sleeve part (200) with a sleeve (201) which can be inserted in the first construction component (B1), wherein the sleeve (201) has an insertion opening (201a) and an adjoining receiving region (201b) and is designed in such a way that a second region (101b) of the mandrel (101) can be received in the receiving region (201b) of the sleeve (201);
wherein a mandrel-side reinforcing element (102) is arranged on the mandrel (101) and has a mandrel-side front plate (110) which is to be aligned against the joint (F) and on which a mandrel-side leg (120) is present on at least one edge (115), wherein the mandrel-side leg(120) projects away from the mandrel-side front plate (110) in a direction from the second region (101b) of the mandrel (101) to the first region (101a) of the mandrel (101); and wherein the mandrel-side front plate (110) has an opening (110a) through which the mandrel (101) is guided;
and wherein a sleeve-side reinforcing element (202) is arranged on the sleeve (201) and has a sleeve-side front plate (210) which is to be aligned against the joint (F) and on which a sleeve-side leg (220) is present on at least one edge (215), wherein the sleeve-side leg (220) projects away in a direction from the insertion opening (201a) to the receiving region (201b); and wherein the sleeve-side front plate (210) has an opening through which a region of the insertion opening (201a) of the sleeve is guided;
**characterized in that**
at least in sections a bent edge section (123) is present on the mandrel-side leg (120), bent along a bending line (122) running parallel to a mandrel longitudinal axis (DL), and/or a bent edge section (223) is present on the sleeve-side leg (220), bent along a bending line (222) running parallel to a sleeve longitudinal axis (HL)

2. Device according to Claim 1, **characterized in that** at least in sections a further bent edge section (125) is present on the mandrel-side leg (120), on a side of the leg (120) opposite the bent edge section (123), bent along a further bending line (124) running parallel to the mandrel longitudinal axis (DL), and/or at least in sections a further bent edge section (225) is present on the sleeve-side leg (220), on a side of the sleeve-side leg (220) opposite the bent edge section (223), bent along a further bending line (224) running parallel to the sleeve longitudinal axis (HL).

3. Device according to either of claims 1 and 2, **characterized in that** the mandrel-side front plate (110) has a further mandrel-side leg (130) on a further edge (116) opposite the at least one edge (115), which further mandrel-side leg projects away from the mandrel-side front plate (110) in a direction from the second region (101b) of the mandrel (101) to the first region (101a) of the mandrel (101), and/or **in that** the sleeve-side front plate (210) has a further sleeve-side leg (230) on a further edge (216) opposite the at least one edge (215), which further sleeve-side leg projects away in a direction from the insertion opening (201a) to the receiving region (201b), and
**in that** at least in sections a bent edge section (133) is present on the further mandrel-side leg (130), bent along a bending line (132) running parallel to a mandrel longitudinal axis (DL), and/or at least in sections a bent edge section (233) is present on the sleeve-side leg (230), bent along a bending line (232) running parallel to a sleeve longitudinal axis (HL).

4. Device according to claim 3, **characterized in that** at least in sections a further bent edge section (135) is present on the further mandrel-side leg (130), on a side of the further mandrel-side leg (130) opposite the bent edge section (133), bent along a further bending line (134) running parallel to the mandrel longitudinal axis (DL), and/or at least in sections a further bent edge section (235) is present on the further sleeve-side leg (230), on a side of the further sleeve-side leg (230) opposite the bent edge section (233), bent along a further bending line (234) running parallel to the sleeve longitudinal axis (HL).

5. Device according to either of claims 3 and 4, **characterized in that** the two sleeve-side legs (220, 230) and the sleeve-side front plate (210) form a U shape, and/or **in that** the two mandrel-side legs (120, 130) and the mandrel-side front plate (110) form a U shape.

6. Device according to any of claims 1 to 5, **characterized in that** the at least one mandrel-side leg (120), in particular both mandrel-side legs (120, 130), and/or the at least one sleeve-side leg (220), in particular both sleeve-side legs (220, 230), each have a planar central region (121, 131, 221, 231), and the bent edge section(s) (123, 125, 133, 135, 223, 225, 233, 235) are each designed as planar regions, in particular rectangular regions, which project from the central region (121, 131, 221, 231) at an oblique angle (W), in particular at an angle of 5 to 90°, specifically 25 to 65°.

7. Device according to claim 6, **characterized in that** the planar region of the at least one bent edge section (123, 125, 133, 135) on the at least one mandrel-side leg (120, 130) lies in a geometric plane (E1, E2) which intersects the mandrel-side front plate (110); and/or **in that** the planar region of the at least one bent edge section (223, 225, 233, 235) on the at least one sleeve-side leg (220, 230) lies in a geometric plane which intersects the sleeve-side front plate (210).

8. Device according to any of claims 1 to 7, **characterized in that** the bent edge section or the bent edge sections (123, 125, 133, 135, 223, 225, 233, 235) each extend over at least 50%, in particular at least 75%, specifically at least 90%, in particular 100%, of the length of the associated leg (120, 130, 220, 230) in the direction of the mandrel longitudinal axis (DL) or the sleeve longitudinal axis (HL).

9. Device according to any of claims 1 to 8, **characterized in that** a back plate (240) is arranged on the at least one sleeve-side leg (220), in a region facing away from the sleeve-side front plate (210), in particular on a rear edge of the sleeve-side leg (210), which back plate projects away from the sleeve-side leg (220) in a direction perpendicular to the sleeve longitudinal axis (HL), wherein the sleeve (201) is preferably guided through an opening in the sleeve-side back plate (240), and/or **in that** a mandrel-side back plate (140) is arranged on the at least one mandrel-side leg (120), in a region facing away from the mandrel-side front plate (110), in particular on a rear edge of the mandrel-side leg (120), which back plate projects away from the mandrel-side leg (120) in a direction perpendicular to the mandrel longitudinal axis (DL), wherein the first region of the mandrel (101a) is preferably guided through an opening in the mandrel-side back plate (140).

10. Device according to claim 9, wherein the sleeve-side back plate (240) is connected in a form-fitting manner to the at least one sleeve-side leg (220), in particular to both sleeve-side legs (220, 230); and/or in that the mandrel-side back plate (140) is connected in a form-fitting manner to the at least one mandrel-side leg (120), in particular to both mandrel-side legs (120, 130).

11. Device according to any of claims 1 to 10, **characterized in that** the sleeve-side back plate (240), the mandrel-side back plate (140) and/or the connecting element have one or more apertures (141, 242), via which the mandrel part (100) and/or the sleeve part (200) can be connected in a force-fitting and/or form-fitting manner to third-party elements, in particular reinforcements and/or formworks.

12. Device according to any of claims 1 to 11, **characterized in that** the mandrel-side front plate (110) and the at least one mandrel-side leg (120), in particular both mandrel-side legs (120, 130), with the at least one bent edge section (123), in particular with both bent edge sections (123, 125), are obtainable or have been obtained from a single-piece plate-shaped element (102') by bending; and/or **in that** the sleeve-side front plate (210) and the at least one sleeve-side leg (220), in particular both sleeve-side legs (220, 230), with the at least one bent edge section (223), in particular with both bent edge sections (223, 225), are obtainable or have been obtained from a single-piece plate-shaped element by bending.

13. Method for producing a mandrel part (100) and/or a sleeve part (200) as described in any of claims 1 to 12, comprising the steps of:
a) providing a plate-shaped element (102'), in particular made of metal, preferably of steel, which has the form of a planar development comprising at least the front plate region (110'), a leg region (120') with a central region (121') and an edge section region (123') to be bent of the mandrel-side reinforcing element and/or of the sleeve-side reinforcing element;
b) bending the plate-shaped element (102') between the front plate region (110') and a leg region (120');
c) bending the plate-shaped element (120') between the central region (121') and an edge section region (123') to be bent;
d) inserting a mandrel (101') into an opening (110a') in the front plate region and/or inserting a sleeve into an opening in the front plate region and optionally fixing the mandrel (101') and/or the sleeve in a materially bonded manner in the respective opening;
e) optionally attaching the back plate (140'), in particular by force-fitting and/or form-fitting connection.

14. Arrangement comprising two construction components (B1, B2), in particular concrete construction components, separated by a joint (F), and a device (1) according to one of claims 1-12, wherein the sleeve part (200) is inserted in the first construction component (B1), the mandrel part (100) is inserted in the second construction component (B2) and the second region (101b) of the mandrel (101) is received in the receiving region (201b) of the sleeve (201).

15. Use of a device (1) according to one of claims 1-12 for absorbing transverse forces in two construction components (B1, B2), in particular concrete construction components, separated by a joint (F).

## Revendications

1. Dispositif (1), destiné à assembler des éléments structurels (B1, B2), notamment des éléments structurels en béton séparés par un joint (F), qui sont aptes à recevoir des forces latérales, incluant une partie formant mandrin (100) comprenant un mandrin (101), pourvue d'une première zone (101a), laquelle est insérable dans le deuxième élément structurel (B2) et une partie formant douille (200), pourvue d'une douille (201) qui est insérable dans le premier élément structurel (B1), la douille (201) comportant un orifice d'introduction (201a) et une zone réceptrice (201b) qui s'y raccorde et étant conçue de telle sorte, qu'une deuxième zone (101b) du mandrin (101) puisse être réceptionnée dans la zone réceptrice (201b) de la douille (201) ;
sur le mandrin (101) étant placé un élément de renfort (102) côté mandrin, qui comporte une plaque frontale (110) côté mandrin, qui doit être orientée vers le joint (F), sur laquelle, sur au moins une arête (115) est présente une branche (120) côté mandrin, dans une direction de la deuxième zone (101b) du mandrin (101) vers la première zone (101a) du mandrin (101), la branche (120) côté mandrin saillant en éloignement de la plaque frontale (110) côté mandrin ; et la plaque frontale (110) côté mandrin comportant un orifice (110a), à travers lequel le mandrin (101) est enfilé ;
et sur la douille (201) étant placé un élément de renfort (202) côté douille, qui comporte une plaque frontale (210) côté douille, qui doit être orientée contre le joint (F), sur laquelle sur au moins une arête (215) est présente une branche (220) côté douille, la branche (220) côté douille saillant en éloignement dans une direction de l'orifice d'introduction (201a) vers la zone réceptrice (201b) ; et la plaque frontale (210) côté douille comportant un orifice à travers lequel est enfilée une zone de l'orifice d'introduction (201a) de la douille ;
**caractérisé en ce que**
sur la branche (120) côté mandrin est présent au moins par endroits un segment d'arête (123) cintré vers une ligne de cintrage (122) s'écoulant à la parallèle d'un axe longitudinal (DL) du mandrin et / ou sur la branche (220) côté douille est présent un segment d'arête (223) cintré le long d'une ligne de cintrage (222) s'écoulant à la parallèle d'un axe longitudinal (HL) de la douille.

2. Dispositif selon la revendication 1, **caractérisé en ce que** sur la branche (120) côté mandrin sur un côté de la branche (120) qui est opposé au segment d'arête (123) cintré est présent au moins par endroits un segment d'arête (125) supplémentaire, cintré le long d'une ligne de cintrage (124) supplémentaire, s'écoulant à la parallèle de l'axe longitudinal (DL) du mandrin et / ou sur la branche (220) côté douille, sur un côté de la branche (220) côté douille qui est opposé au segment d'arête (223) cintré est présent au moins par endroits un segment d'arête (225) supplémentaire cintré le long d'une ligne de cintrage (224) supplémentaire, s'écoulant à la parallèle de l'axe longitudinal (HL) de la douille.

3. Dispositif selon l'une quelconque des revendications 1 à 2, **caractérisé en ce que** sur une arête (116) supplémentaire et opposée à l'au moins une arête (115), la plaque frontale (110) côté mandrin comporte une branche (130) côté mandrin supplémentaire, laquelle dans une direction de la deuxième zone (101b) du mandrin (101) vers la première zone (101a) du mandrin (101), saillit en éloignement de la plaque frontale (110) côté mandrin et / ou **en ce que** la plaque frontale (210) côté douille comporte sur une arête (216) supplémentaire et opposée à l'au moins une arête (215) une branche (230) côté douille supplémentaire, laquelle saillit en éloignement dans une direction de l'orifice d'introduction (201a) vers la zone réceptrice (201b) et
sur la branche (130) côté mandrin supplémentaire est présent au moins par endroits un segment d'arête (133) cintré le long d'une ligne de cintrage (132) s'écoulant à la parallèle d'un axe longitudinal (DL) du mandrin et / ou sur la branche (230) côté douille est présent au moins par endroits un segment d'arête (233) cintré le long d'une ligne de cintrage (232) s'écoulant à la parallèle d'un axe longitudinal (HL) de la douille.

4. Dispositif selon la revendication 3, **caractérisé en ce que** sur la branche (130) côté mandrin supplémentaire, sur un côté opposé au segment d'arête (133) cintré de la branche (130) côté mandrin supplémentaire est présent au moins par endroits un segment d'arête (135) supplémentaire, cintré le long d'une ligne de cintrage (134) supplémentaire, s'écoulant à la parallèle de l'axe longitudinal (DL) du mandrin et / ou sur la branche (230) côté douille supplémentaire, sut un côté opposé au segment d'arête (233) cintré de la branche (230) côté douille supplémentaire est présent au moins par endroits un segment d'arête (235) supplémentaire, cintré le long d'une ligne de cintrage (234) supplémentaire, s'écoulant à la parallèle de l'axe longitudinal (HL) de la douille.

5. Dispositif selon l'une quelconque des revendications 3 à 4, **caractérisé en ce que** les deux branches (220, 230) côté douille et la plaque frontale (210) côté douille constituent une forme de U et / ou **en ce que** les deux branches (120, 130) côté mandrin et la plaque frontale (110) côté mandrin constituent une forme de U.

6. Dispositif selon l'une quelconque des revendications 1 à 5, **caractérisé en ce que** l'au moins une branche (120) côté mandrin, notamment les deux branches (120, 130) côté mandrin et / ou l'au moins une branche (220) côté douille, notamment les deux branches (220, 230) côté douille comportent chacune une zone centrale (121, 131, 221, 231) plane et le ou les segment(s) d'arête (123, 125, 133, 135, 223, 225, 233, 235) cintrés sont conçus chacun sous la forme de zones en nappes, notamment de zones de forme rectangulaire, laquelle (lesquelles) déborde ou débordent sous un angle W) oblique, notamment sous un angle de 5 à 90 °, spécialement de 25 à 65 ° de la zone centrale (121, 131, 221, 231).

7. Dispositif selon la revendication 6, **caractérisé en ce que** sur au moins une branche (120, 130) côté mandrin, la zone en nappe de l'au moins un segment d'arête (123, 125, 133, 135) cintré se situe dans un plan géométrique (E1, E2), lequel coupe la plaque frontale (110) côté mandrin ; et / ou **en ce que** sur l'au moins une branche (220, 230) côté douille, la zone en nappe de l'au moins un segment d'arête (223, 225, 233, 235) cintré se situe dans un plan géométrique, lequel coupe la plaque frontale (210) côté douille.

8. Dispositif selon l'une quelconque des revendications 1 à 7, **caractérisé en ce que** le segment d'arête cintré ou les segments d'arête cintrés (123, 125, 133, 135, 223, 225, 233, 235) s'étendent chacun sur au moins 50
%, notamment sur au moins 75 %, spécialement sur au moins 90 %, notamment sur 100 % de la longueur de la branche (120, 130, 220, 230) correspondante dans la direction de l'axe longitudinal (DL) du mandrin ou de l'axe longitudinal (HL) de la douille.

9. Dispositif selon l'une quelconque des revendications 1 à 8, **caractérisé en ce que** sur l'au moins une branche (220) côté douille, dans une zone détournée de la plaque frontale (210) côté douille, notamment sur une arête arrière de la branche (210) côté douille est placée une plaque dorsale (240), laquelle dans une direction à la perpendiculaire de l'axe longitudinal (HL) de la douille, saillit en éloignement de la branche (220) côté douille, de manière préférentielle la douille (201) étant guidée à travers un orifice dans la plaque dorsale (240) côté douille et / ou **en ce que** sur l'au moins une branche (120) côté mandrin, dans une zone détournée de la plaque frontale (110) côté mandrin, notamment sur une arête arrière de la branche (120) côté mandrin est placée une plaque dorsale (140) côté mandrin, laquelle dans une direction à la perpendiculaire de l'axe longitudinal (DL) du mandrin, saillit en éloignement de la branche (120) côté mandrin, de manière préférentielle, la première zone du mandrin (101a) étant guidée à travers un orifice dans la plaque dorsale (140) côté mandrin.

10. Dispositif selon une revendication 9, la plaque dorsale (240) côté douille étant assemblée par complémentarité de forme avec l'au moins une branche (220) côté douille, notamment avec les deux branches (220, 230) côté douille ; et / ou en ce que la plaque dorsale (140) côté mandrin est assemblée par complémentarité de forme avec l'au moins une branche (120) côté mandrin, notamment avec les deux branches (120, 130) côté mandrin.

11. Dispositif selon l'une quelconque des revendications 1 à 10, **caractérisé en ce que** la plaque dorsale (240) côté douille, la plaque dorsale (140) côté mandrin et / ou l'élément d'assemblage comportent un ou plusieurs ajours (141, 242), par l'intermédiaire duquel (desquels) la partie formant mandrin (100) et / ou la partie formant douille (200) se laisse assembler par complémentarité de force et / ou par complémentarité de forme avec des éléments tiers, notamment des armatures et / ou des coffrages.

12. Dispositif selon l'une quelconque des revendications 1 à 11, **caractérisé en ce que** la plaque frontale (110) côté mandrin et l'au moins une branche (120) côté mandrin, notamment les deux branches (120, 130) côté mandrin avec l'au moins un segment d'arête (123) cintré, notamment avec les deux segments d'arête (123, 125) cintrés sont susceptibles d'être obtenues ou ont été obtenues par cintrage à partir d'un élément (102') monobloc en forme de plaque ; et / ou **en ce que** la plaque frontale (210) côté douille et l'au moins une branche (220) côté douille, notamment les deux branches (220, 230) côté douille, avec l'au moins un segment d'arête (223) cintré, notamment avec les deux segments d'arête (223, 225) cintrés sont susceptibles d'être obtenues ou ont été obtenues par cintrage à partir d'un élément monobloc en forme de plaque.

13. Procédé, destiné à fabriquer une partie formant mandrin (100) et / ou une partie formant douille (200), telle qu'elle est décrite dans l'une quelconque des revendications 1 à 12, comprenant les étapes consistant à :
a) mettre à disposition un élément en forme de plaque (102'), notamment en métal, de manière préférentielle en acier, lequel présente la forme d'un déroulement plan, comprenant au moins la zone de plaque frontale (110'), une zone de branche (120') pourvue d'une zone centrale (121') et une zone de segment d'arête (123') qui doit être cintrée de l'élément de renfort côté mandrin et / ou de l'élément de renfort côté douille ;
b) cintrer l'élément en forme de plaque (102') entre la zone de plaque frontale (110') et une zone de branche (120') ;
c) cintrer l'élément en forme de plaque (120') entre la zone centrale (121') et une zone de segment d'arête (123') qui doit être cintrée ;
d) insérer un mandrin (101') dans un orifice (110a') dans la zone de plaque frontale et / ou insérer une douille dans un orifice dans la zone de plaque frontale et en option, fixer par conjugaison de matières le mandrin (101') et / ou la douille dans l'orifice respectif ;
e) en option, monter la plaque dorsale (140'), notamment par assemblage par complémentarité de force et / ou par complémentarité de forme.

14. Agencement, comprenant deux éléments structurels (B1, B2), notamment des éléments structurels en béton séparés par un joint (F), ainsi qu'un dispositif (1) selon l'une quelconque des revendications 1 à 12, la partie formant douille (200) étant insérée dans le premier élément structurel (B1), la partie formant mandrin étant insérée dans le deuxième élément structurel (B2) et la deuxième zone (101b) du mandrin étant réceptionnée dans la zone réceptrice (201b) de la douille (201).

15. Utilisation d'un dispositif (1) selon l'une quelconque des revendications 1 à 12 pour recevoir des forces transversales sur deux éléments structurels (B1, B2), notamment des éléments structurels en béton séparés par un joint (F).
